# EUROPÄISCHE PATENTSCHRIFT

(11) **EP 3 368 234 B1**
(45) Veröffentlichungstag und Bekanntmachung des Hinweises auf die Patenterteilung: **26.08.2020**
(21) Anmeldenummer: 16782282.4
(22) Anmeldetag: 19.10.2016
(51) Int. Cl.: B22C 9/08

(54) **AUFFORMDORN MIT EINER AUFWEITBAREN UMHÜLLUNG UND GIESSMODELL MIT AUFFORMDORN SOWIE VERFAHREN ZUM GIESSEN VON METALLEN**
PIN HAVING AN EXPANDABLE CASING, AND CASTING MODEL HAVING A PIN, AND METHOD FOR CASTING METALS
MANDRIN DE FORMAGE DOTÉ D'UNE ENVELOPPE POUVANT ÊTRE ÉLARGIE ET MODÈLE DE COULÉE DOTÉ D'UN MANDRIN DE FORMAGE AINSI QUE PROCÉDÉ DE COULÉE DE MÉTAUX

(30) Priorität: 27.10.2015 DE 102015118335
(43) Veröffentlichungstag der Anmeldung: 05.09.2018
(73) Patentinhaber: GTP Schäfer Gießtechnische Produkte GmbH, 41515 Grevenbroich (DE)
(72) Erfinder: SCHÄFER, Thomas, 50226 Frechen (DE); SCHÄFER, Jörg, 50226 Frechen (DE); BAGINSKI, Thomas, 04207 Leipzig (DE)
(74) Vertreter: Feucker, Max Martin
(86) Internationale Anmeldenummer: PCT/EP2016/075091
(87) Internationale Veröffentlichungsnummer: WO 2017/072004

(56) Entgegenhaltungen:
- WO-A1-2005/051568

## Beschreibung

Die Erfindung betrifft einen Aufformdorn zum Ansetzen an ein bei der Herstellung einer beim Gießen von Metallen verwendeten Gießform in diese eingeformtes Gießmodell, aufweisend einen auf der Modelloberfläche des Gießmodells aufstehenden Fuß und einen auf dem Fuß angeordneten Aufnahmebereich zur Aufnahme eines bei der Herstellung der Gießform darin einzuformenden Speisers, wobei der Speiser mit einer in seiner dem Gießmodell zugewandten Bodenfläche ausgebildeten Speiseröffnung vor dem Einformen auf den Aufformdorn aufgesteckt ist. Ferner betrifft die Erfindung ein einen entsprechenden Aufformdorn aufweisendes Gießmodell sowie ein Verfahren zum Gießen von Metallen unter Einsatz eines entsprechenden Gießmodells.

In der Gießereitechnik ist es häufig notwendig, in den Gießformen zusätzliche Speiser anzuordnen, deren Speiserkorpus sich beim Abguss des Gussteiles mit dem flüssigen Metall füllt und bei der Erstarrung des Gussteiles auftretende Volumendefizite ausgleicht, um eine Lunkerbildung im Gussteil zu verhindern. Dazu müssen die Speiser so beschaffen sein, dass das darin eingespeiste flüssige Metall später als das Gussteil erstarrt, damit während des Erstarrungsvorganges ein Materialtransport zum Gussteil hin stattfinden kann, der das Gussteil dichtspeist. Hierzu bestehen die Speiser aus einem exothermen und/oder isolierenden Material. Im Rahmen von bekannten Verfahren zur Herstellung von mit Speisern versehenen Gießformen werden die Speiser mit einer beliebigen geometrischen Form an der zu speisenden Stelle des späteren Gussteils an dem Gießmodell angeordnet und bei der Erstellung der Gießform durch Verdichtung eines eingebrachten Formstoffes fest eingeformt. Zur Fixierung des Speisers beim Einformen sind sogenannte Aufformdorne bekannt, die auf der Modelloberfläche des jeweiligen Gießmodells angebracht sind. Ein derartiger Aufformdorn mit den gattungsgemäßen Merkmalen ist beispielsweise in einer Ausbildung als sogenannter Federdorn aus der DE 10 2010 022 834 B4 bekannt, wobei in dieser Druckschrift auch der technische Hintergrund für die Anordnung von Speisern und der Einsatz von Aufformdornen beschrieben ist. Insofern werden die Ausführungen in der DE 10 2010 022 834 B4 durch Verweis mit in die Offenbarung der vorliegenden Anmeldung einbezogen. Ein Aufformdorn mit den Merkmalen des Oberbegriffs des Anspruchs 1 ist zudem aus WO 2005/051568 A1 bekannt.

Beim Einsatz von Speisern besteht generell das Problem, dass nach dem Abguss in dem Speiserkorpus jeweils erstarrtes Gussmaterial in Form eines sogenannten Speiserrestes verbleibt, der nach dem Entformen des Gussteils von diesem entfernt werden muss. Um diese Abtrennung zu erleichtern, ist die Verwendung von sogenannten Brechkernen bekannt, die auf der dem Gießmodell zugewandten Unterseite des Speiserkorpus an dem Speiserkorpus festgelegt sind, aus einem feuerfesten Material bestehen und eine Durchtrittsöffnung aufweisen, über die das aus dem von dem Gießmodell gebildeten Formhohlraum der Gießform aufsteigende heiße Metall in den inneren Hohlraum des Speiserkorpus beziehungsweise von dort aus wieder zurück in den Formhohlraum der Gießform strömt. Die in der Regel durch Schießen in einer Schießmaschine hergestellten Brechkerne sind scheibenförmig ausgebildet, wobei die Durchtrittsöffnung von einer im scheibenförmigen Brechkernkörper ausgebildeten Einschnürung gebildet ist, um dadurch eine Sollbruchstelle für das Abbrechen des Speiserrestes von der Oberfläche des Gussstückes zu schaffen. Eine derartige Anordnung des Speisers mit einem Brechkern ist beispielsweise aus der WO 20091103539 A1 bekannt.

Soweit beim Einformen des Speisers in der Gießform sich der Speiser aufgrund des ausgeübten Formdrucks in die Richtung des Gießmodells verschiebt, kommt der Speiser einschließlich eines an ihm gegebenenfalls angebrachten Brechkerns in der Regel nicht an der Modelloberfläche zur Anlage, sondern bleibt in einem mehr oder weniger großen Abstand dazu stehen. Nach Entformen des Gießmodells mit Aufformdorn wird der verbleibende Hohlraum beim Gießvorgang mit dem flüssigen Metall ausgefüllt, so dass sich die von dem Brechkern bereitgestellte Sollbruchstelle in einem entsprechenden Abstand zur Oberfläche des abgegossenen Gussteils befindet. Der dadurch bedingte, mehr oder weniger große Speiserrest muss anschließend durch aufwändige Putzarbeiten beseitigt werden.

Der Erfindung liegt daher die Aufgabe zugrunde, einen Aufformdorn zur Fixierung eines Speisers beim Einformprozess zur Verfügung zu stellen, mittels dessen auf den Einsatz eines zusätzlichen Brechkerns oder andere, eine der Speiseröffnung zugeordnete Einschnürung ausbildender Bauteile verzichtet und dennoch ein kleinerer Speiserhals und ein damit verbundenes einfaches Abtrennen des Speiserrestes nahe der Gussteiloberfläche ermöglicht wird.

Die Lösung dieser Aufgabe ergibt sich einschließlich vorteilhafter Ausgestaltungen und Weiterbildungen der Erfindung aus dem Inhalt der Patentansprüche, welche dieser Beschreibung nachgestellt sind.

Die Erfindung sieht in ihrem Grundgedanken zunächst einen Aufformdorn mit den eingangs genannten Merkmalen vor, bei welchem an dem Aufformdorn eine wenigstens dessen Fuß und/oder einen Teilbereich von dessen Aufnahmebereich für den Speiser umschließende, elastisch aufweitbare und endseitig an den Fuß des Aufformdorns unmittelbar der Modelloberfläche benachbart angeschlossene Umhüllung angebracht ist derart, dass die vor Beginn des Einformens aufgeweitete Umhüllung einen nach dem Einformen des Speisers noch bestehenden Abstand zwischen Modelloberfläche und Bodenfläche des Speisers überbrückt, so dass nach dem Entformen von Gießmodell mit daran angesetztem Aufformdorn aus der Gießform eine durch die Kontur der aufgeweiteten Umhüllung ausgebildete Sollbruchstelle für einen nach Abschluss des Gießvorganges verbleibenden Speiserrest ausgebildet ist.

Insoweit ist mit der erfindungsgemäßen Ausbildung des Aufformdorns der Vorteil verbunden, dass aufgrund der mit ihrem einen Ende unmittelbar an der Modelloberfläche anschließenden und während des Einformens aufgeweiteten Umhüllung anschließend nach dem Entformen des Gießmodells einschließlich des Aufformdorns an der Oberfläche des späteren Gussteils eine in etwa den Durchmesser des Fußes des Aufformdorns aufweisende Einschnürung als Sollbruchstelle für das spätere Abschlagen des Speiserrests unmittelbar an der Gussteiloberfläche ausgebildet wird. Somit ist ein gegebenenfalls noch erforderlicher Putzaufwand für das Entfernen des Speiserrestes vom Gussteil ganz wesentlich reduziert. Da aufgrund der Erstreckung der Umhüllung von ihrer Einspannung am Fuß des Aufformdorns mindestens bis in den Aufnahmebereich des Aufformdorns hinein ein schon vor dem Einwirken des Formdrucks bestehender Abstand zwischen dem Speiser und der Modelloberfläche überbrückt wird, kommt es auch im Falle der Verschiebung des Speisers aufgrund des Formdrucks auf das Maß der Verschiebung nicht weiter an. Unabhängig davon, in welchem Abstand sich die Bodenfläche des Speisers bei Beendigung des Formvorganges befindet, wird der dann noch bestehende Abstand zur Modelloberfläche durch die aufgeweitete Umhüllung weiterhin überbrückt, während gleichzeitig die von der Umhüllung ausgebildete Sollbruchstelle immer ortsfest an der Modelloberfläche verbleibt. Insofern ist der Einsatz eines Brechkerns zur Ausbildung einer Sollbruchstelle nicht mehr erforderlich.

Nach einem Ausführungsbeispiel der Erfindung ist vorgesehen, dass der Zwischenraum zwischen der Umhüllung und dem Aufformdorn an eine Zuleitung für ein in den Zwischenraum einzuleitendes Medium angeschlossen ist, wobei gemäß einem weiteren Ausführungsbeispiel der Erfindung diese Zuleitung auch als Ableitung für das in den Zwischenraum eingeleitete Medium ausgebildet sein kann. Alternativ kann vorgesehen sein, dass an den Zwischenraum eine gesonderte Ableitung für das in den Zwischenraum eingeleitete Medium angeschlossen ist.

Nach einem Ausführungsbeispiel der Erfindung ist die elastisch aufweitbare Umhüllung als eine aus einer geeigneten Gummi- oder Kunststoffmischung hergestellte Membran ausgebildet.

Nach einem Ausführungsbeispiel der Erfindung kann vorgesehen sein, dass der Aufformdorn als starrer Dorn ausgebildet ist. In diesem Fall kann es sich so verhalten, dass es beim Aufformen nicht zu einer Verschiebung des Speisers auf dem Aufformdorn kommt und insoweit der Aufformdruck im Kopf des Speisers abgefangen wird. Alternativ kann jedoch eine gewisse Verschiebung des Speisers auf dem Aufformdorn zugelassen sein, im Rahmen derer das in einen inneren Hohlraum als Speiservolumen des Speisers hineinreichende obere Ende des Aufformdorns den der Bodenfläche gegenüberliegenden Deckelbereich des Speisers bei dessen Verschiebung auf dem Aufformdorn durchstößt.

Alternativ kann vorgesehen sein, dass der Aufformdorn als Federdorn mit einem relativ zu seinem Fuß gegen Federkraft verschiebbaren Aufnahmebereich für den Speiser ausgebildet ist. Hierbei kann vorgesehen sein, dass der als Federdorn ausgebildete Aufformdorn mit einem in das Gießmodell einschiebbaren Fuß ausgebildet ist, wie dies aus der gattungsbildenden DE 10 2010 022 834 B4 bekannt ist.

Gegenstand der Erfindung ist darüber hinaus die Verwendung eines erfindungsgemäß ausgestalteten Aufformdorns mit einem Gießmodell, wobei der Aufformdorn die entsprechend offenbarte elastisch aufweitbare und endseitig an dem Fuß des Aufformdorns angeschlossene Umhüllung aufweist. Ein derartiger Aufformdorn wird bei seiner Verwendung in einer an der Modelloberfläche des Gießmodells angebrachten Bohrung eingeschraubt oder sonstwie an der Modelloberfläche befestigt, so dass die am Aufformdorn befindliche aufweitbare Umhüllung beim Einformen eines Speisers dann zu Beginn des Einformprozesses in aufgeweitetem Zustand den bestehenden Abstand zwischen Gießmodell und der Bodenfläche des auf den Aufformdorn aufgesetzten Speisers überbrückt.

Ein weiterer Gegenstand der Erfindung betrifft ein Gießmodell für die Herstellung von Gießformen, bei welchem ein entsprechend den vorstehend beschriebenen Merkmalen ausgebildeter Aufformdorn zum Einsatz gebracht ist.

Schließlich betrifft die Erfindung ein Verfahren zum Gießen von Metallen mittels einer Gießform, wobei ein Gießmodell mit einem daran angesetzten, entsprechend den vorstehend beschriebenen Merkmalen ausgebildeten Aufformdorn bereitgestellt ist. Der Einsatz eines derartigen, eine elastisch aufweitbare Umhüllung aufweisenden Aufformdorns bedingt eine Änderung des sonst bei einem starren Aufformdorn oder einem sogenannten Federdorn üblichen Verfahrensablaufes. Im Einzelnen wird hierbei ein Speiser auf den Aufformdorn aufgesteckt, und es wird anschließend die an dem Aufformdorn befindliche Umhüllung in ihren aufgeweiteten Zustand versetzt. Anschließend wird das Gießmodell einschließlich des daran durch das Aufsetzen auf den Aufformdorn fixierten Speisers durch Einbringen eines Formstoffes in die Gießform eingeformt, anschließend wird die Umhüllung wieder in ihren ursprünglichen, nicht aufgeweiteten Zustand zurückgeführt, und nachfolgend wird das Gießmodell einschließlich Aufformdorn aus der Gießform entfernt. Der in der Gießform ausgebildete Hohlraum wird mit flüssigem Metall gefüllt, und nach Erstarren des Metalls wird der auf der Metalloberfläche des Gussteils verbleibende Speiserrest an der durch die Kontur der während des Einformens aufgeweiteten Umhüllung an der Modelloberfläche geschaffenen Sollbruchstelle abgeschlagen.

In der Zeichnung ist ein Ausführungsbeispiel der Erfindung wiedergegeben, welches nachstehend beschrieben ist. Es zeigen:
- Fig. 1:: einen auf einer entsprechend angedeuteten Modelloberfläche eines Gießmodells angesetzten Aufformdorn in einer geschnittenen Darstellung bei nicht aufgeweiteter Umhüllung einschließlich eines auf den Aufformdorn aufgesetzten Speisers vor Einbringen des Formstoffes,
- Fig. 2:: den Gegenstand der Fig. 1 mit der in einem aufgeweiteten Zustand befindlichen Umhüllung,
- Fig. 3:: den Gegenstand der Fig. 2 bei in die Gießform eingefülltem Formstoff vor Einwirken des Formdrucks,
- Fig. 4:: den Gegenstand der Fig. 3 nach Einwirken des Formdrucks,
- Fig. 5:: den Gegenstand der Fig. 4 bei in den Ausgangszustand gemäß Fig. 1 zurückgeführter Umhüllung vor dem Entformen des Gießmodells einschließlich des Aufformdorns,
- Fig. 6:: den nach dem Gießvorgang am Gussteil verbliebenen Speiserrest einschließlich der von der Umhüllung ausgebildeten Sollbruchstelle.

In der Fig. 1 ist lediglich schematisch ein Gießmodell 10 mit einer Modelloberfläche 11 dargestellt, auf der ein Aufformdorn 12 befestigt ist. Der Aufformdorn 12 hat einen Fuß 13 sowie einen oberhalb des Fußes angeordneten Aufnahmebereich 14, der in einer Spitze 15 ausläuft. Auf den Aufformdorn 12 ist ein Speiser 16 aufgesetzt, der eine umlaufende Seitenwand 18, einen Deckelbereich 19 sowie eine Bodenfläche 17 aufweist. Im Inneren des Speisers 16 ist ein innerer Hohlraum 31 als Speiservolumen ausgebildet. In der Bodenfläche 17 ist weiterhin eine Speiseröffnung 20 angeordnet, über welche beim Gießvorgang das flüssige Metall in den inneren Hohlraum 31 einströmen beziehungsweise daraus wieder abströmen kann.
Im unteren Bereich des Aufformdorns 12 ist an diesem eine elastisch aufweitbare Umhüllung 21 in Form einer aus einer geeigneten Gummi- oder Kunststoffmischung gefertigten Membran angeordnet, die mit ihrem einen Ende 22 am Fuß 13 des Aufformdorns 12 in unmittelbarer Nähe der Modelloberfläche 11 befestigt und mit ihrem anderen Ende 23 an einer oberen Stelle des Aufnahmebereichs 14 des Aufformdorns 12 befestigt ist und dabei den entsprechenden Bereich des Aufformdorns 12 umschließt. Es ist zu erkennen, dass zwischen der Umhüllung 21 und dem Aufformdorn 12 ein Zwischenraum 30 ausgebildet ist.

Wie aus Fig. 2 ersichtlich ist, kann die Umhüllung 21 durch Einbringen eines gasförmigen oder flüssigen Mediums in den Zwischenraum 30 über eine nicht dargestellte Zu- und Ableitung in den in Fig. 2 dargestellten aufgeweiteten Zustand verbracht werden. Hierbei ist erkennbar, dass der Seitenbereich der Umhüllung 21 durch eine entsprechende Verstärkung 24 verstärkt ist, soweit unter Einwirkung des Formdrucks der Speiser 16 sich relativ zum feststehenden Aufformdorn 12 in Richtung zur Modelloberfläche 11 verschiebt und dabei über die Außenkontur der hierzu mit einer Verstärkung 24 abgesicherten Umhüllung 21 gleitet.

Soweit ausgehend von der in Fig. 2 dargestellten Stellung der Einformvorgang nach Einbringen eines Formstoffes 25 in die nicht weiter dargestellte Gießform beginnt, ist dieser Zustand mit dem eingefüllten Formstoff aus Fig. 3 ersichtlich. Dabei ist erkennbar, dass bereits vor Beginn des Einformvorganges die aufgeweitete Umhüllung 21 den Abstand zwischen der Modelloberfläche 11 bis in den inneren Hohlraum 31 des Speisers 16 hinein überbrückt.

In Fig. 4 ist die Stellung des Speisers 16 auf dem Aufformdorn 12 nach dem Einwirken des Formdrucks und Beendigung des Einformvorganges gezeigt, und es ist erkennbar, dass die Bodenfläche 17 des Speisers 16 immer noch in einem gewissen Abstand zur Modelloberfläche 11 steht, wobei dieser Abstand durch die aufgeweitete Umhüllung 21 weiterhin überbrückt wird. Es ist ferner erkennbar, dass sich aufgrund der Anbindung des unteren Endes 22 der Umhüllung 21 am auf der Modelloberfläche aufstehenden Fuß 13 des Aufformdorns in diesem Bereich ein vom Formstoff 25 ausgebildeter Zwickel 27 eingestellt hat.

Im Anschluss an die Beendigung des Einformens wird die Umhüllung 21 wieder in ihre ursprüngliche Form gemäß Fig. 1 zurückgeführt, indem das beispielsweise in den Zwischenraum 30 eingebrachte Medium wieder abgelassen wird. Dieser Zustand ist in Fig. 5 dargestellt. Aus Fig. 5 ist zu entnehmen, dass die von der aufgeweiteten Umhüllung beim Einformen ausgebildete Kontur 26 des Formstoffes 25 aufrechterhalten bleibt, was auch für den Zwickel 27 gilt. Es ist ohne weiteres einsehbar, dass nach dem Entformen des Gießmodells 10 einschließlich Aufformdorn 12 aus der Gießform die dadurch geschaffenen Hohlräume mit dem flüssigen Metall gefüllt werden. Somit strömt das heiße Metall während des Gießvorganges über den vom Aufformdorn in den Formstoff freigehaltenen Weg in den inneren Hohlraum 31 des Speisers 16 und wieder zurück.

Nach Beendigung des Gießvorganges kommt es zu einer Erstarrung des Metalls, und das in den entsprechenden Fließwegen beziehungsweise Hohlräumen noch außerhalb des in dem durch das Entformen des Gießmodells 10 hergestellten Formhohlraum gegossenen Gussteils 29 anstehende Metall bildet einen Speiserrest 28 aus. Wie aus Fig. 6 erkennbar, weist der Speiserrest 28 eine von dem Zwickel 27 gebildete Sollbruchstelle 27a auf, die unmittelbar an der Oberfläche des Gussteils 29 liegt. An dieser Sollbruchstelle 27a kann der Speiserrest 28 abgeschlagen werden, wobei ein dann noch erforderlicher Putzaufwand zum Glätten der Oberfläche des Gussteils 29 entsprechend gering ist. Der Einfachheit halber ist in Fig. 6 die Darstellung des Speisers beibehalten, obwohl der Speiser während des Gießprozesses seine dargestellte Gestalt weitgehend verliert.

Wie nicht weiter dargestellt, kann alternativ der Aufformdorn auch als sogenannter Federdorn entsprechend der DE 10 2010 022 834 B4 ausgebildet sein, wobei es ebenfalls zu einer Verlagerung des Speisers 16 in Richtung zur Modelloberfläche 11 hinkommt, allerdings ohne ein Durchstoßen des Deckelbereichs des Speisers. Schließlich ist die vorteilhafte Funktion des erfindungsgemäßen Aufformdorns 12 auch dann gegeben, wenn der Aufformdorn 12 als starrer Dorn ausgebildet ist und die durch den beim Einformen des Speisers einwirkenden Formdruck bewirkte Kraft im Kopf des Aufformdorns 12 abgefangen wird und es insoweit nicht zu einer Verschiebung des Speisers 16 auf dem Aufformdorn 12 kommt. Auch in diesem Fall sorgt die aufgeweitete Umhüllung 21 für die Ausbildung einer entsprechenden Sollbruchstelle 27a.

## Patentansprüche

1. Aufformdorn (12) zum Ansetzen an ein bei der Herstellung einer beim Gießen von Metallen verwendeten Gießform in diese eingeformtes Gießmodell (10), aufweisend einen auf der Modelloberfläche (11) des Gießmodells (10) aufstehenden Fuß (13) und einen auf dem Fuß 13) angeordneten Aufnahmebereich (14) zur Aufnahme eines bei der Herstellung der Gießform darin einzuformenden Speisers (16), wobei der Speiser (16) mit einer in seiner dem Gießmodell (10) zugewandten Bodenfläche (17) ausgebildeten Speiseröffnung (20) vor dem Einformen auf den Aufformdorn (12) aufgesteckt ist, **dadurch gekennzeichnet, dass** an dem Aufformdorn (12) eine wenigstens dessen Fuß (13) und/oder einen Teilbereich von dessen Aufnahmebereich (14) für den Speiser (16) umschließende, elastisch aufweitbare und endseitig an dem Fuß (13) des Aufformdorns (12) unmittelbar der Modelloberfläche (11) benachbart angeschlossene Umhüllung (21) angebracht ist derart, dass die vor Beginn des Einformens aufgeweitete Umhüllung (21) einen nach dem Einformen des Speisers (16) noch bestehenden Abstand zur Modelloberfläche (11) überbrückt, so dass nach dem Entformen von Gießmodell (10) mit daran angesetztem Aufformdorn (12) aus der Gießform eine durch die Kontur (26) der aufgeweiteten Umhüllung (21) ausgebildete Sollbruchstelle (27a) für einen nach Abschluss des Gießvorganges verbleibenden metallischen Speiserrest (28) ausgebildet ist, wobei ein Zwischenraum (30) zwischen der Umhüllung (21) und dem Aufformdorn (12) an eine Zuleitung für ein in den Zwischenraum (30) einzuleitendes Medium angeschlossen ist.

2. Aufformdorn (12) nach Anspruch 1, bei welchem die Zuleitung auch als Ableitung für das in den Zwischenraum (30) eingeleitete Medium ausgebildet ist.

3. Aufformdorn (12) nach Anspruch 1, bei welchem der Zwischenraum (30) an eine gesonderte Ableitung für das in den Zwischenraum (30) eingeleitete Medium angeschlossen ist.

4. Aufformdorn (12) nach einem der Ansprüche 1 bis 3, bei welchem die Umhüllung (21) als eine aus einer geeigneten Gummi- oder Kunststoffmischung hergestellte Membran ausgebildet ist.

5. Aufformdorn (12) nach einem der Ansprüche 1 bis 4, bei welchem der Aufformdorn (12) als starrer Dorn ausgebildet ist.

6. Aufformdorn (12) nach einem der Ansprüche 1 bis 4, bei welchem der Aufformdorn (12) als Federdorn mit einem relativ zu seinem Fuß (13) gegen Federkraft verschiebbaren Aufnahmebereich (14) für den Speiser (16) ausgebildet ist.

7. Aufformdorn (12) nach einem der Ansprüche 1 bis 4, bei welchem der Aufformdorn (12) als Federdorn mit einem gegen Federkraft in das Gießmodell (10) einschiebbaren Fuß ausgebildet ist.

8. Verwendung eines gemäß einem der Ansprüche 1 bis 7 ausgebildeten Aufformdorns (12) mit einem Gießmodell (10) für die Herstellung von beim Gießen von Metallen verwendeten Gießformen, wobei der Aufformdorn (12) an der Modelloberfläche (11) des Gießmodells (10) angesetzt ist.

9. Gießmodell (10) für die Herstellung von beim Gießen von Metallen verwendeten Gießformen mit einem an der Modelloberfläche (11) des Gießmodells (10) angesetzten Aufformdorn (12) gemäß einem der Ansprüche 1 bis 7.

10. Verfahren zum Gießen von Metallen mittels einer Gießform, wobei ein Gießmodell (10) mit einem daran angesetzten, gemäß einem der Ansprüche 1 bis 7 ausgebildeten Aufformdorn (12) bereitgestellt wird, bei welchem ein Speiser (16) auf den Aufformdorn (12) aufgesteckt wird; anschließend die an dem Aufformdorn (12) befindliche Umhüllung (21) aufgeweitet wird; anschließend das Gießmodell (10) einschließlich des daran fixierten Speisers (16) durch Einbringen eines Formstoffes (25) in der Gießform eingeformt wird; die Umhüllung wieder in ihren ursprünglichen, nicht aufgeweiteten Zustand zurückgeführt wird; anschließend das Gießmodell (10) einschließlich Aufformdorn (12) aus der Gießform entfernt wird; der bestehende Hohlraum in der Gießform mit dem flüssigen Metall gefüllt wird; nach Erstarren des Metalls der auf der Oberfläche des Gussteils (29) verbleibende metallische Speiserrest (28) an der durch die Kontur (26) der während des Einformens aufgeweiteten Umhüllung (21) an der Modelloberfläche (11) geschaffenen Sollbruchstelle (27a) abgeschlagen wird.

## Claims

1. Moulding mandrel (12) for application onto a casting model used in the manufacture of a casting mould used for casting metals into this moulded-in casting model (10), comprising an upright foot (13) on the model surface (11) of the casting model (10) and a receiving area (14) arranged on the foot (13) for receiving a riser (16) to be moulded into it during the manufacture of the casting mould, wherein the riser (16) with a riser opening (20) formed in its base surface (17) facing the casting model (10) is inserted onto the moulding mandrel (12) before being moulded in, **characterized in that** an elastically expandable covering (21) connected to the foot (13) of the moulding mandrel (12) on the end side immediately adjacent to the model surface (11) enclosing at least its foot (13) and/or a zone of its receiving area (14) for the riser (16) is connected onto the moulding mandrel (12) in such a way that the covering (21) expanded prior to beginning the moulding-in process bridges a distance to the model surface (11) still existing after the moulding-in of the riser (16) in such a way that, after de-moulding the casting model (10) from the mould with the moulding mandrel (12) applied to it, a predetermined breaking point (27a) formed by the contour (26) of the expanded covering (21) is formed for a metallic riser residue (28) remaining after completion of the casting process, wherein an intermediate space (30) between the covering (21) and the moulding mandrel (12) is connected to a feed line for a medium to be introduced into the intermediate space (30).

2. Moulding mandrel (12) according to Claim 1, in which the supply line is also designed as a discharge for the medium introduced into the intermediate space (30).

3. Moulding mandrel (12) according to Claim 1, in which the intermediate space (30) is connected to a separate discharge for the medium introduced into the intermediate space (30).

4. Moulding mandrel (12) according to any one of Claims 1 to 3, in which the covering (21) is designed as a membrane made of a suitable rubber or plastic mixture.

5. Moulding mandrel (12) according to any one of Claims 1 to 4, in which the moulding mandrel (12) is designed as a rigid mandrel.

6. Moulding mandrel (12) according to any one of Claims 1 to 4, in which the moulding mandrel (12) is designed as a spring mandrel with a receiving area (14) for the riser (16) that can be shifted against a spring force relative to its foot (13).

7. Moulding mandrel (12) according to any one of Claims 1 to 4, in which the moulding mandrel (12) is designed as a spring mandrel with a foot that can be inserted into the casting model (10) against spring force.

8. Use of a moulding mandrel (12) designed according to any one of Claims 1 to 7 with a casting model (10) for the manufacture of casting moulds used when casting metals, wherein the moulding mandrel (12) is attached to the model surface (11) of the casting model (10).

9. Casting model (10) for the manufacture of casting moulds used when casting metals with a moulding mandrel (12) applied to the model surface (11) of the casting model (10) according to any one of the Claims 1 to 7.

10. Method for casting metals by means of a casting mould, wherein a casting model (10) is provided with a moulding mandrel (12) applied to it according to any one of Claims 1 to 7, in which a riser (16) is set onto the moulding mandrel (12); then, the covering (21) located on the moulding mandrel (12) is expanded; then, the casting model (10) including the attached riser (16) is formed by inserting a moulding material (25) into the mould; the covering is returned to its original, unexpanded state; then, the casting model (10) including the moulding mandrel (12) is removed from the mould; the existing cavity in the mould is filled with the liquid metal; after solidification of the metal, the metallic riser residue (28) remaining on the surface of the cast part (29) is knocked off at the predetermined breaking point (27a) created on the model surface (11) by the contour (26) of the covering (21) expanded during the moulding-in process.

## Revendications

1. Mandrin de surmoulage (12) pour la mise en place sur un modèle de moulage (10) contre-moulé dans celui-ci, lors de la fabrication d'un moule utilisé pour le moulage de métaux, , comportant un pied (13) dressé sur la surface de modèle (11) du modèle de moulage (10) et une zone de réception (14) disposée sur le pied (13) pour loger une masselotte (16) à contre-mouler dedans lors de la fabrication du moule, sachant que la masselotte (16) est emboîtée avec une ouverture de masselotte (20) constituée dans sa surface de fond (17) tournée vers le modèle de moulage (10) avant le contre-moulage sur le mandrin de surmoulage (12), **caractérisé en ce que** sur le mandrin de surmoulage (12), une enveloppe (21) entourant au moins le pied (13) de celui-ci et/ou une zone partielle de la zone de réception (14) de celui-ci pour la masselotte (16) est placée de façon élastiquement expansible et en extrémité sur le pied (13) du mandrin de surmoulage (12) directement raccordée de façon adjacente à la surface du modèle (11) de telle manière que l'enveloppe (21) expansée avant le début du contre-moulage comble un intervalle existant encore après le contre-moulage de la masselotte (16) à la surface de modèle (11) de telle sorte qu'après le démoulage du modèle de moulage (10) du moule avec le mandrin de surmoulage (12) placé dessus, un point de rupture théorique (27a) constitué par le profil (26) de l'enveloppe (21) expansée est constitué pour un reste de masselotte (28) métallique restant après la fin du processus de moulage, sachant qu'un espace intermédiaire (30) entre l'enveloppe (21) et le mandrin de surmoulage (12) est raccordé à un conduit d'arrivée pour un milieu à introduire dans l'espace intermédiaire (30).

2. Mandrin de surmoulage (12) selon la revendication 1 pour lequel le conduit d'arrivée est également constitué comme un conduit de départ pour le milieu introduit dans l'espace intermédiaire (30).

3. Mandrin de surmoulage (12) selon la revendication 1, pour lequel l'espace intermédiaire (30) est raccordé à un conduit de départ séparé pour le milieu introduit dans l'espace intermédiaire (30).

4. Mandrin de surmoulage (12) selon l'une quelconque des revendications 1 à 3, pour lequel l'enveloppe (21) est constituée sous la forme d'une membrane fabriquée à partir d'un mélange approprié de caoutchouc ou de matière plastique approprié.

5. Mandrin de surmoulage (12) selon l'une quelconque des revendications 1 à 4, pour lequel le mandrin de surmoulage (12) est constitué comme un mandrin rigide.

6. Mandrin de surmoulage (12) selon l'une quelconque des revendications 1 à 4, pour lequel le mandrin de surmoulage (12) est constitué comme un mandrin à ressort avec une zone de réception (14) pour la masselotte (16) par rapport à son pied (13), pouvant être inséré opposé à une force de ressort.

7. Mandrin de surmoulage (12) selon l'une quelconque des revendications 1 à 4, pour lequel le mandrin de surmoulage (12) est constitué comme un mandrin à ressort avec un pied pouvant être inséré dans le modèle de moulage (10) opposé à une force de ressort.

8. Utilisation d'un mandrin de surmoulage (12) constitué selon l'une quelconque des revendications 1 à 7 avec un modèle de moulage (10) pour la fabrication de moules utilisés pour le moulage de métaux, sachant que le mandrin de surmoulage (12) est placé sur la surface de modèle (11) du modèle de moulage (10).

9. Modèle de moulage (10) pour la fabrication de moules utilisés lors du moulage de métaux avec un mandrin de surmoulage (12) placé sur la surface du modèle (11) du modèle de moulage (10) selon l'une quelconque des revendications 1 à 7.

10. Procédé de moulage de métaux au moyen d'un moule, sachant qu'un modèle de moulage (10) est préparé avec un mandrin de surmoulage (12) placé dessus, constitué selon l'une quelconque des revendications 1 à 7, pour lequel une masselotte (16) est emboîtée sur le mandrin de surmoulage (12), l'enveloppe (21) se trouvant sur le mandrin de surmoulage (12) est ensuite expansée, le modèle de moulage (10) y compris de la masselotte (16) qui y est fixée est ensuite contre-moulé dans le moule par introduction d'une matière de moulage (25), l'enveloppe est à nouveau replacée dans son état original, non expansé, le modèle de moulage (10) y compris le mandrin de surmoulage (12) est ensuite enlevé du moule, l'espace creux existant dans le moule est rempli avec le métal liquide, après solidification du métal, le reste de masselotte (28) métallique restant à la surface de la pièce moulée (29) est séparé au point de rupture théorique (27a) créé à la surface du modèle (11) par le profil (26) de l'enveloppe (21) expansée pendant le contre-moulage.
